# FASCICULE DE BREVET EUROPEEN

(11) **EP 1 846 170 B1**
(45) Date de publication et mention de la délivrance du brevet: **02.09.2009**
(21) Numéro de dépôt: 04817605.1
(22) Date de dépôt: 27.12.2004
(51) Int. Cl.: B05B 11/00

(54) **DISPOSITIF POUR L' OBTURATION D' UN DISTRIBUTEUR DE PRODUIT LIQUIDE**
VORRICHTUNG ZUM SCHLIESSEN EINES FLÜSSIGPRODUKTSPENDERS
DEVICE FOR CLOSING A LIQUID PRODUCT DISPENSER

(43) Date de publication de la demande: 24.10.2007
(73) Titulaire: REXAM DISPENSING SYSTEMS S.A.S.U., 76470 Le Tréport (FR)
(72) Inventeur: BOUGAMONT, Jean-Louis, F-76260 Eu (FR)
(74) Mandataire: Novagraaf IP
(86) Numéro de dépôt international: PCT/FR2004/003393
(87) Numéro de publication internationale: WO 2006/070081

(56) Documents cités:
- FR-A- 2 497 178
- US-A- 4 944 458
- US-A1- 2002 113 092
- PATENT ABSTRACTS OF JAPAN vol. 1998, no. 14, 31 décembre 1998 (1998-12-31) -& JP 10 258866 A (LION CORP), 29 septembre 1998 (1998-09-29)
- PATENT ABSTRACTS OF JAPAN vol. 1999, no. 05, 31 mai 1999 (1999-05-31) -& JP 11 029168 A (YOSHINO KOGYOSHO CO LTD), 2 février 1999 (1999-02-02)

## Description

La présente invention concerne un dispositif pour l'obturation d'un distributeur de produit liquide.

La plupart des distributeurs de produits cosmétiques ou pharmaceutiques liquides ou en gels sont surmontés d'un bouton poussoir permettant la manoeuvre d'une pompe interne. Ce bouton est pourvu d'un conduit d'échappement débouchant à l'extérieur via un orifice d'éjection latéral.

L'obturation de ce type de distributeur est généralement assurée par un capot rapporté qui vient coiffer le bouton poussoir.

Dans le Patent Abstract of Japan vol 1999 N° 5/Brevet JP 11 029 168 Yoshino Kogyosho Co, le dispositif d'obturation comprend une paroi qui se positionne sur l'orifice d'éjection par un pivotement vers le haut et qui reste en position d'ouverture à proximité de l'orifice qui est susceptible de gêner le consommateur.

Cependant, il s'avère que le consommateur oublie souvent de remettre le capot après utilisation du distributeur ce qui induit un séchage rapide du produit à l'intérieur d'au moins la portion terminale du conduit d'échappement et un risque de bouchage ou de colmatage.
Ce problème est d'autant plus sérieux lorsque le distributeur fonctionne sans reprise d'air et qu'il n'existe aucun moyen d'étanchéité complémentaire.

La présente invention a pour but de résoudre ces problèmes techniques de manière satisfaisante.

Ce but est atteint selon l'invention au moyen d'un dispositif comprenant les caractéristiques de la revendication 1.

Selon une caractéristique avantageuse, la face inférieure dudit capot comporte au moins un ergot de retenue engagé de manière coulissante dans une rainure curviligne ménagée sur la face supérieure du bouton poussoir.

De préférence, l'extrémité dudit ergot porte un crochet qui vient s'engager dans une lumière longitudinale pratiquée sur la paroi interne de ladite rainure du bouton poussoir.

Selon une autre caractéristique, la face inférieure dudit capot comporte une couronne de guidage dans laquelle ledit pivot central est emboîté de manière rotative.

Avantageusement, ledit pivot est pourvu d'un jonc périphérique venant s'encliqueter dans une gorge annulaire ménagée intérieurement sur ladite couronne du capot.

De préférence, ladite couronne est disposée dans le fond d'une cavité ménagée sur la face inférieure dudit capot.

Selon l'invention, ledit volet porte un bossage intérieur susceptible de s'encliqueter, en position de fermeture étanche, dans l'orifice d'éjection.

Selon l'invention, ledit volet se prolonge vers le bas par un talon épousant les contours de l'orifice d'éjection.

Pour des raisons ergonomiques et esthétiques, il est prévu que le bord de la face supérieure du capot affleure la paroi latérale du bouton poussoir.

Le dispositif de l'invention assure une obturation étanche de l'orifice d'éjection en restant solidaire du distributeur en toutes circonstances.

En outre, l'obturation est assurée par un moyen qui s'intègre parfaitement à l'esthétique d'ensemble du distributeur sans rupture des lignes.

Le bossage du volet offre une fermeture à déclic qui offre au consommateur une garantie quant à l'étanchéité du distributeur.

L'invention sera mieux comprise à la lecture de la description qui va suivre en référence aux dessins sur lesquels ;
Les figures 1A et 1B représentent des vues en perspective d'un mode de réalisation du dispositif de l'invention respectivement en position de fermeture et d'ouverture.
La figure 2 est une vue en coupe axiale d'un distributeur équipé du dispositif de l'invention.
Les figures 3 et 4 sont des vues en perspective des éléments constitutifs du dispositif des figures 1A et 1B.

Le distributeur représenté sur les figures 1A et 1B est un distributeur sans reprise d'air (dit *airless*) destiné à des cosmétiques liquides et comprenant un réservoir R de produit, une pompe P susceptible d'être actionnée manuellement par un bouton poussoir 1.
Le bouton poussoir 1 est pourvu d'un conduit d'échappement 11 raccordé au tube gicleur T de la pompe P et débouchant à l'extérieur via un orifice d'éjection latéral 10.

L'orifice d'éjection est disposé, sur le bouton poussoir, à l'extrémité d'un bec 14 de délivrance du produit.

Le dispositif de l'invention comprend un capot 2 coiffant le bouton 1 et qui est muni d'un volet vertical 20 susceptible de venir fermer l'orifice 10 par rotation autour d'un pivot central 12 porté par la face supérieure 1a du bouton 1.

La face inférieure 2a du capot 2 comporte au moins un ergot de retenue 22 engagé de manière coulissante dans une rainure curviligne 13 ménagée sur la face supérieure la du bouton poussoir 1et représentée sur la figure 3. Dans le mode de réalisation représenté sur la figure 4, le capot comporte trois ergots 22.
Les extrémités des ergots 22 portent un crochet 22a qui vient s'engager dans une lumière longitudinale 14 pratiquée sur la paroi interne de la rainure 13 du bouton poussoir.

Dans le mode de réalisation représenté en coupe sur la figure 2, la lumière 14 débouche dans le volume intérieur du corps du bouton 1, le rebord de la lumière 14 assurant le blocage vertical du crochet 22a.

La face inférieure 2a du capot 2 comporte une couronne de guidage 21 dans laquelle ledit pivot central 12 est emboîté de manière rotative.
Le pivot 12 est pourvu d'un jonc périphérique 12a venant s'encliqueter dans une gorge annulaire 21a ménagée intérieurement sur la couronne 21 du capot.

La retenue du capot sur le bouton est donc ainsi doublement assurée, au centre, par la liaison rotative entre le pivot 12 et la couronne 21 et, à l'arrière, par la liaison coulissante en translation de l'ergot 22 dans la rainure 13.

La couronne 21 est disposée dans le fond d'une cavité 23 ménagée sur la face inférieure 2a du capot 2.

Comme représenté sur les figures 2 et 4, le volet 20 porte un bossage intérieur 20a susceptible de s'encliqueter, en position de fermeture étanche, dans l'orifice d'éjection 10 à la manière d'un bouchon et, le cas échéant, avec un déclic sonore.
A cet effet, les dimensions du bossage 20a sont déterminées en fonction de la section de l'orifice 10.

Le volet 20 se prolonge vers le bas par un talon 24 épousant les contours du bec 14 et celui de l'orifice d'éjection 10.

Comme cela apparaît sur les figures 1A et 1B, le bord de la face supérieure 2b du capot 2 affleure, sur son pourtour, la paroi latérale du bouton poussoir 1 de façon à respecter les lignes du distributeur.

La face inférieure 2a du capot 2 est au contact de la face supérieure 1a du bouton 1 à l'exception d'une zone située autour de la couronne de guidage 21 qui correspond à la cavité 23 comme représenté sur les figures 2 et 4. Selon des variantes non représentées, le contact entre les deux faces en regard la, 2a est renforcé au moyen d'une ceinture en relief solidaire, soit du pourtour de la cavité 23 du capot 2, soit de la face supérieure 1a du bouton 1.

## Revendications

1. Dispositif pour l'obturation d'un distributeur de produit liquide comprenant un bouton poussoir (1) pourvu d'un orifice d'éjection latéral (10) disposé à l'extrémité d'un bec (14) de délivrance et un capot (2) coiffant ledit bouton en étant muni d'un moyen d'obturation susceptible de venir fermer ledit orifice (10) par rotation dudit capot autour d'un pivot central (12) porté par la face supérieure (1a) dudit bouton, ledit moyen d'obturation est constitué d'un volet vertical (20) portant un bossage intérieur (20a) susceptible de s'encliqueter, en position de fermeture étanche dans l'orifice d'éjection (10) et se prolongeant vers le bas par un talon (24) épousant les contours de l'orifice d'éjection (10).

2. Dispositif selon la revendication 1 **caractérisé en ce que** la face inférieure (2a) du capot (2) comporte au moins un ergot de retenue (22) engagé de manière coulissante dans une rainure curviligne (13) ménagée sur la face supérieure (1 a) du bouton poussoir.

3. Dispositif selon la revendication 2 **caractérisé en ce que** l'extrémité dudit ergot (22) porte un crochet (22a) qui vient s'engager dans une lumière longitudinale (14) pratiquée sur la paroi interne de ladite rainure (13) du bouton poussoir.

4. Dispositif selon la revendication 1 ou 2 **caractérisé en ce que** la face inférieure (2a) dudit capot comporte une couronne de guidage (21) dans laquelle ledit pivot central (12) est emboîté de manière rotative.

5. Dispositif selon la revendication 4 **caractérisé en ce que** ledit pivot (12) est pourvu d'un jonc périphérique (12a) venant s'encliqueter dans une gorge annulaire (21a) ménagée intérieurement sur ladite couronne (21) du capot (2).

6. Dispositif selon la revendication 4 ou 5 **caractérisé en ce que** ladite couronne (21) est disposée dans le fond d'une cavité (23) ménagée sur la face inférieure (2a) dudit capot.

7. Dispositif selon l'une des revendications précédentes **caractérisé en ce que** le bord de la face supérieure (2b) du capot (2) affleure la paroi latérale du bouton poussoir (1).

8. Dispositif selon l'une des revendications précédentes **caractérisé en ce que** ledit bossage intérieur (20a) du volet (20) vient s'encliqueter dans l'orifice d'éjection (10) avec un déclic sonore.

## Claims

1. A device for closing a liquid-product dispenser comprising a push button (1) provided with a lateral ejection orifice (10) disposed at the end of a delivery spout (14) and a cap (2) fitting on top of said button while being provided with an obturation means able to close off said orifice (10) by rotation of said cap about a central pivot (12) carried by the top face (1a) of said button, said obturation means consists of a vertical flap (20) carrying an internal protrusion (20a) able to snap, in the sealed closure position, into the ejection orifice (10) and extending downwards by means of a heel (24) matching the contours of the ejection orifice (10)

2. A device according to claim 1, **characterised in that** the bottom face (2a) of the cap (2) comprises at least one retaining lug (22) slidably engaged in a curvilinear groove (13) provided on the top face (1a) of the push button

3. A device according to claim 2, **characterised in that** the end of said lug (22) carries a hook (22a) that engages in a longitudinal slot (14) formed on the internal wall of said groove (13) in the push button

4. A device according to claim 1 or 2, **characterised in that** the bottom face (2a) of said cap comprises a guide ring (21) in which said central pivot (12) is rotationally fitted.

5. A device according to claim 4, **characterised in that** said pivot (12) is provided with a peripheral spring ring (12a) snapping into an annular groove (21a) formed internally on said ring (21) of the cap (2).

6. A device according to claim 4 or 5, **characterised in that** said ring (21) is disposed in the bottom of a cavity (23) formed on the bottom face (2a) of said cap.

7. A device according one of the preceding claims, **characterised in that** the edge of the top face (2b) of the cap (2) fits flush with the lateral wall of the push button (1).

8. A device according to one of the preceding claims, **characterised in that** said internal protrusion (20a) on the flap (20) snaps into the ejection orifice (10) with an audible click.

## Patentansprüche

1. Vorrichtung zum Verschließen eines Spenders eines flüssigen Produkts, die einen Druckknopf (1) umfasst, der mit einer lateralen Ausstoßöffnung (10), die am Ende eines Ausgabeschnabels (14) angeordnet ist, und mit einer abdecken Kappe (2) versehen ist, wobei der genannte Knopf mit einem Verschlussmittel versehen ist, das geeignet ist, die genannte Öffnung (10) per Rotation der genannten Kappe um eine zentrale Drehachse (12) zu schließen, die von der oberen Seite (1a) des genannten Knopfes getragen wird, wobei das genannte Verschlussmittel aus einer vertikalen Klappe (20) gebildet wird, die einen inneren Buckel (20a) trägt, der geeignet ist, sich in der abgedichteten Verschlussposition in der Ausstoßöffnung (10) einzuklicken und sich nach unten durch einen Absatz (24) verlängert, der die Konturen der Ausstoßöffnung (10) annimmt.

2. Vorrichtung gemäß Anspruch 1, **dadurch gekennzeichnet, dass** die untere Seite (2a) der Kappe (2) wenigstens einen Rückhaltevorsprung (22) umfasst, der gleitend in eine gekrümmte Rille (13) eingreift, die auf der oberen Seite (1a) des Druckknopfes ausgespart ist.

3. Vorrichtung gemäß Anspruch 2, **dadurch gekennzeichnet, dass** das Ende des genannten Vorsprungs (22) einen Haken (22a) trägt, der in eine längliche Öffnung (14) eingreift, die auf der inneren Wand der genannten Rille (13) des Druckknopfes praktiziert ist.

4. Vorrichtung gemäß Anspruch 1 oder 2, **dadurch gekennzeichnet, dass** die untere Seite (2a) der genannten Kappe eine Führungskrone (21) umfasst, in der die genannte zentrale Drehachse (12) rotierend eingepasst ist.

5. Vorrichtung gemäß Anspruch 4, **dadurch gekennzeichnet, dass** die genannte Drehachse (12) mit einem peripherischen Sprengring (12a) versehen ist, der in eine ringförmige Auskehlung (21a) eingeklinkt wird, die im Innern auf der genannten Krone (21) der Kappe (2) ausgespart ist.

6. Vorrichtung gemäß Anspruch 4 oder 5, **dadurch gekennzeichnet, dass** die genannte Krone (21) im Boden einer Vertiefung (23) angeordnet ist, die auf der unteren Seite (2a) der genannten Kappe angeordnet ist.

7. Vorrichtung gemäß einem der vorherigen Ansprüche, **dadurch gekennzeichnet, dass** der Rand der oberen Seite (2b) der Kappe (2) bündig an der lateralen Wand des Druckknopfes (1) anliegt.

8. Vorrichtung gemäß einem der vorherigen Ansprüche, **dadurch gekennzeichnet, dass** der genannte innere Buckel (20a) der Klappe in die Ausstoßöffnung (10) mit einem hörbaren Klicken eingeklickt wird.
